# EUROPÄISCHE PATENTANMELDUNG

(11) **EP 4 628 441 A1**
(43) Veröffentlichungstag der Anmeldung: **08.10.2025**
(21) Anmeldenummer: 24168571.8
(22) Anmeldetag: 04.04.2024
(51) Int. Cl.: B66B 11/02

(54) **AUFZUGSKABINE EINER AUFZUGSANLAGE MIT MAGNETISCH GEHALTENER FLÄCHIGER SCHUTZVORRICHTUNG**

(71) Anmelder: osma GmbH & Co. KG, 49084 Osnabrück (DE)
(72) Erfinder: Renz, Karl-Michael, 49086 Osnabrück (DE); Detlef, Wischmeier, 49086 Osnabrück (DE)
(74) Vertreter: Weeg, Thomas

(57) **Zusammenfassung**

Die vorliegende Erfindung bezieht sich auf eine Aufzugskabine (2) einer Aufzugsanlage mit einer vor der Innenseite (6) zumindest einer Kabinenwand (4) angeordneten flächigen Schutzvorrichtung (8), die über Befestigungsmittel mit der Aufzugskabine (2) verbunden ist, sowie auf eine flächige Schutzvorrichtung (8).

Um die flächige Schutzvorrichtung (8) möglichst einfach in einer Aufzugskabine (2) montieren und demontieren zu können, wird vorgeschlagen, die flächige Schutzverrichtung mit einem oder mehreren Magneten (14) in einer Gebrauchsstellung zu halten. Die von den Magneten erzeugte Magnetkraft ist dabei größer als das Eigengewicht der flächigen Schutzvorrichtung (8).

## Beschreibung

Die vorliegende Erfindung bezieht sich auf eine Aufzugskabine nach dem Oberbegriff des Anspruchs 1 sowie auf eine flächige Schutzvorrichtung nach dem Oberbegriff des Anspruchs 14.

Die Oberflächen der Innenwände von Aufzugskabinen haben im Normalfall eine wertig erscheinende Oberfläche, um die von Benutzern gefühlte Aufenthaltsqualität zu steigern. So können die unterschiedlichsten Materialien verarbeitet sein, wie beispielsweise metallische Werkstoffe, Glas, Holz und/oder Kunststoffe. Insbesondere metallische Werkstoffe können für eine ansprechende Optik eine besondere Oberflächenbearbeitung aufweisen, wie beispielsweise eine Eloxierung, eine gebürstete Oberfläche, ein eingewalztes oder eingeprägtes Muster wie beispielsweise eine Wabenform, eine Riffelung, Noppen, Karoformen, Diamantformen und dergleichen. Auf die Oberflächen des jeweils eingesetzten Materials können noch zusätzlich vollflächig oder bereichsweise optisch ansprechende Dekore aufgebracht sein, wie beispielsweise Lacke, Folien, Furniere, textile Stoffe, Beschichtungen und dergleichen. Auf die Oberflächen können Profile oder Leisten aufgesetzt sein, um die Optik im Innenraum der Aufzugskabine zu verbessern. Teilbereiche der Innenwände oder eine oder mehrere Innenwände insgesamt können als Spiegel, transparente oder transluzente Scheiben oder als ein Bildschirm ausgebildet sein. Ein Bildschirm kann als ein Bedienpanel dienen, und an den Innenwänden können ein oder mehrere Tastenfelder angeordnet sein, um den Aufzug auch vom Innenraum der Aufzugskabine her steuern zu können.

Allen genannten Oberflächen ist gemeinsam, dass diese bei reibenden und schleifenden Bewegungen von harten Gegenständen über die Oberfläche mehr oder weniger kratzempfindlich sind und beim Gebrauch der Aufzugskabine leicht in ihrer Optik beeinträchtigt werden können. Die Güte der Oberflächen ist bei Personenaufzügen im Regelfall aber so ausgestaltet, dass diese im normalen Gebrauch durch Personen über eine längere Gebrauchsdauer hinweg immer noch gut aussehen.

Ein besonderer Belastungsfall für die Oberflächen der Innenwände von Aufzugskabinen, insbesondere solcher, die für den Personentransport vorgesehen sind, ergibt sich aber, wenn sperriges Material mit dem Aufzug transportiert werden soll. Solche besonderen Belastungsfälle ergeben sich beispielsweise bei Umzügen, bei denen sperrige Gegenstände wie Möbel, Maschinen und Geräte mit der Aufzugsanlage aufwärts und abwärts transportiert werden. Auch bei Bauarbeiten in oberen Geschossen eines mit einer Aufzugsanlage ausgestatteten Gebäudes werden Baustoffe, Schutt und Maschinen häufig mit dem Aufzug transportiert. Hierbei besteht ein großes Risiko, dass Gegenstände unter Lasteinwirkung auf Oberflächen der Kabinenwände scheuern, während sich die Aufzugskabine aufwärts oder abwärts bewegt, oder Gegenstände gegen die Kabinenwände kippen und dabei die Oberflächen beschädigen. Auch beim Einräumen von Gegenständen in die Aufzugskabine oder dem anschließenden Ausräumen besteht ein hohes Beschädigungsrisiko.

Aus dem Stand der Technik ist es bekannt, in Aufzugskabinen Schutzmatten vor die Kabinenwände zu hängen, um diese in besonderen Belastungsfällen vor drohenden Beschädigungen zu schützen. Die bekannten Befestigungsmöglichkeiten haben aber die unterschiedlichsten Nachteile.

So ist es möglich, Haken für die Aufhängung von Schutzmatten in die Aufzugskabine einzubauen. Befestigungsmöglichkeiten mit Haken müssen in der Regel aber bereits bei der Kabinenfertigung vorbereitet werden. Ohne Matten sind entweder die Haken - falls sie fest eingebaut sind - oder zumindest die Löcher zum Befestigen der Haken sichtbar.

Es ist bekannt, Sauger auf die Oberflächen von Kabinenwänden aufzusetzen, um daran die Schutzmatten zu hängen. Sauger erfordern allerdings eine sehr glatte Oberfläche, um ausreichende Haltekräfte generieren zu können. Selbst auf einer geschliffenen Stahloberfläche lösen sich diese nach kurzer Zeit.

Weiter ist es bekannt, Teleskopstangen zwischen gegenüberliegenden Kabinenwänden einzuspannen, an denen dann Schutzmatten aufgehängt werden können. Teleskopstangen benötigen zum Halten jedoch eine große Vorspannkraft, die die Gefahr von Verformungen der Kabinenwände, zwischen denen sie eingespannt werden, beinhaltet. Wenn auf einer Kabinenwand ein Spiegel angebracht ist, müsste die Teleskopstange auf die Spiegelecke drücken, wodurch der Spiegel leicht brechen kann.

Bei der Art von Teleskopstangen, welche z.B. häufig zum Aufhängen von Duschvorhängen benutzt werden, haben Beobachtungen gezeigt, dass dabei die Kabinenwände zerkratzt werden können.

Es ist die Aufgabe der vorliegenden Erfindung, eine Befestigungsmöglichkeit für flächige Schutzvorrichtungen zu schaffen, die ausreichend große Haltekräfte erzeugt, mit der die flächigen Schutzvorrichtungen leicht montiert und wieder demontiert werden können, und die die Optik in der Aufzugskabine möglichst nicht beeinträchtigt, wenn keine flächigen Schutzvorrichtungen montiert sind.

Die Aufgabe wird für eine gattungsgemäße Aufzugskabine durch die kennzeichnenden Merkmale des Anspruchs 1 gelöst. Die Aufgabe wird für eine flächige Schutzvorrichtung durch die kennzeichnenden Merkmale des Anspruchs 14 gelöst.

Die Aufzugskabine ist zumindest in ihrem oberen Bereich mit zumindest einem ersten Bauteil mit ferromagnetischen Eigenschaften versehen. Der obere Bereich der Aufzugskabine ist der Bereich, der sich oberhalb der Hälfte der Bauhöhe der Aufzugskabine befindet. Das zumindest eine im oberen Bereich der Aufzugskabine angeordnete erste Bauteil mit ferromagnetischen Eigenschaften muss nicht im vom Innenraum aus sichtbaren Bereich angeordnet sein, es kann sich auch außerhalb des Sichtbereichs hinter einer Verkleidung oder auf der Außenseite einer Kabinenwand befinden. Bei dem ersten Bauteil kann es sich um ein tragendes Teil der Aufzugskabine handeln, oder es ist ein Zusatzbauteil, das optional mit der Aufzugskabine verbunden sein kann.

Die flächige Schutzvorrichtung ist mit zumindest einem zweiten Bauteil mit ferromagnetischen Eigenschaften versehen. Das schutzvorrichtungsseitige zweite Bauteil mit ferromagnetischen Eigenschaften befindet sich in der Gebrauchsstellung der flächigen Schutzvorrichtung in der Aufzugskabine im Bereich des oder der kabinenseitigen ersten Bauteile mit ferromagnetischen Eigenschaften. Durch die entsprechende räumlich benachbarte Anordnung der ersten und zweiten Bauteile mit ferromagnetischen Eigenschaften zueinander können diese über ein mit dem zumindest einen Magneten angelegtes Magnetfeld miteinander interagieren. Es ist vorteilhaft, wenn die aufzugskabinenseitigen ersten Bauteile und die schutzvorrichtungsseitigen zweiten Bauteile möglichst nah zueinander angeordnet sind, um die einwirkende Magnetkraft vorteilhaft nutzen zu können.

Die ferromagnetischen Eigenschaften der ersten und zweiten Bauteile ergeben sich, wenn darin ferromagnetische Werkstoffe verwendet sind. Generell ist das Vorhandensein ferromagnetischer Eigenschaften davon abhängig, dass in der Elektronenkonfiguration des Grundzustandes des im Bauteil verwendeten Metalls oder der Verbindung ungepaarte Elektronen vorhanden sind, was im Wesentlichen nur bei Übergangsmetallen und Seltenen Erden vorkommt. Ferromagnetische Werkstoffe magnetisieren sich in einem externen Magnetfeld so, dass sich die magnetische Flussdichte in ihrem Inneren im Vergleich zum Außenraum erhöht, sie werden dadurch von einem Pol eines äußeren Magnetfelds in Richtung höherer Feldstärken - quasi "in das Magnetfeld hinein" - angezogen. Ein Material wird als ein ferromagnetischer Stoff eingestuft oder deklariert, wenn sich darin unterhalb der Curie-Temperatur die magnetischen Momente der Atome parallel ausrichten. Dieser Effekt rührt daher, dass es in diesen Materialien eine Wechselwirkung zwischen den Atomen gibt, die dazu führt, dass sich die Gesamtenergie des Materials durch die Ordnung gegenüber einer ungeordneten Konfiguration verringert.

Die Tendenz der Elementarmagnete, sich parallel auszurichten, führt zu einer spontanen Magnetisierung von größeren Bereichen, den weissschen Bezirken, in denen die Elementarmagnete größtenteils parallel ausgerichtet sind. Wird das Material einem externen Magnetfeld ausgesetzt, schrumpfen die Weiss-Bezirke, die dem äußeren Magnetfeld entgegengerichtet magnetisiert sind, und klappen schließlich um. So entsteht eine makroskopische Magnetisierung, deren Feld sich so mit dem externen überlagert, dass die Feldlinien seitlich in das Material hineingezogen erscheinen. In einem inhomogenen Feld wird das so magnetisierte Material zu Orten größerer Feldstärke gezogen, seien es magnetische Nord- oder Südpole. Als reine Metalle sind beispielsweise Eisen, Kobalt und Nickel bei Raumtemperatur ferromagnetisch.

Zumindest eines der kabinenseitigen und/oder schutzvorrichtungsseitigen ersten und zweiten Bauteile mit ferromagnetischen Eigenschaften ist so ausgestaltet, dass es als Magnet wirkt. Ein Magnet ist ein Körper, der ein magnetisches Feld in seiner Umgebung erzeugt. In diesem Feld werden bestimmte andere Körper magnetisch angezogen oder abgestoßen. Ein Magnet besitzt ein Magnetfeld, das durch seine Oberfläche hindurch auch in sein Inneres reicht. Die Oberflächenbereiche, die vom überwiegenden Teil des Magnetfeldes durchsetzt werden, heißen die "Pole" des Magneten. Die Magnetfeldrichtung ist durch die Kraftwirkung auf einen Probemagneten definiert. Wenn ein kabinenseitiges erstes Bauteil als Magnet ausgebildet ist, ist dieses vorteilhaft so an der Aufzugskabine angeordnet, dass ein Pol des Magneten in die Richtung des oder der schutzvorrichtungsseitig in der Gebrauchsstellung vorgehaltenen zweiten Bauteile mit ferromagnetischen Eigenschaften weisend ausgerichtet ist. Wenn ein schutzvorrichtungsseitiges zweites Bauteil als Magnet ausgebildet ist, ist dieses vorteilhaft in der Gebrauchsstellung so in der flächigen Schutzvorrichtung angeordnet, dass ein Pol des Magneten in die Richtung eines kabinenseitig vorgehaltenen ersten Bauteils mit ferromagnetischen Eigenschaften weisend ausgerichtet ist. Die ersten und zweiten Bauteile mit ferromagnetischen Eigenschaften interagieren durch die vom Magneten erzeugte magnetische Anziehungskraft miteinander in der Weise, dass die ersten und zweiten Bauteile mit ferromagnetischen Eigenschaften in der Gebrauchsstellung der flächigen Schutzvorrichtung vom Magnetfeld des Magneten aufeinander gezogen gehalten werden.

Als Magnet kann ein Dauermagnet - auch Permanentmagnet genannt - verwendet sein, der die Magnetkraft nach einer Magnetisierung über lange Zeit beibehält. Zur dessen Herstellung dienen heute metallische Legierungen aus Eisen, Nickel und Aluminium mit Zusätzen aus Kobalt, Mangan und Kupfer oder auch keramische Werkstoffe (Barium- bzw. Strontiumhexaferrit). Besonders starke Magneten werden im Sinterverfahren aus seltenen Erden hergestellt, wie zum Beispiel Samarium-Kobalt oder Neodym-Eisen-Bor.

Die magnetische Kraft des Magneten kann aber auch nur temporär mittels eines durch elektrischen Strom erzeugten Magnetfeldes erzeugt werden, zumindest während der Dauer der Nutzung, indem ein ferromagnetischer Stoff vorübergehend (sogenannter induzierter Magnetismus) oder dauerhaft durch Ausrichtung der Weiss-Bezirke selbst zu einem Magnet wird. Der Strom kann aus einer Batterie gespeist sein, die an das als Magnet wirkende erste oder zweite Bauteil mit ferromagnetischen Eigenschaften angeschlossen ist, oder der Strom wird der Stromversorgung der Aufzugsanlage entnommen, an die das als Magnet wirkende erste oder zweite Bauteil mit ferromagnetischen Eigenschaften zumindest während der Nutzungsdauer der flächigen Schutzvorrichtung angeschlossen wird.

Der Magnet kann kabinenseitig oder auch schutzvorrichtungsseitig vorhanden sein. So kann beispielsweise die Aufzugskabine in dafür geeigneten Bereichen zumindest einen Elektromagneten aufweisen, der bei Bedarf aktiv geschaltet werden kann, um damit eine flächige Schutzvorrichtung, die im Wirkbereich des Elektromagneten mit einer Eisenstange versehen sein kann, in der Gebrauchsstellung zu halten, oder an der Kabine ist zumindest ein Dauermagnet befestigt. Genauso ist es aber auch möglich, die flächige Schutzvorrichtung mit zumindest einem Elektro- oder Dauermagneten auszustatten, der beim Gebrauch der flächigen Schutzvorrichtung in die Nähe der kabinenseitigen ersten Bauteile mit ferromagnetischen Bauteilen gebracht wird, damit der Magnet über das bis in die kabinenseitig angeordneten ersten Bauteile mit ferromagnetischen Eigenschaften wirkende Magnetfeld die flächige Schutzvorrichtung in der Gebrauchsstellung hält. Die ersten und zweiten Bauteile mit ferromagnetischen Eigenschaften und insbesondere diejenigen davon, die als Magnet und nicht als Magnet ausgebildet sind, können aber auch paarweise sowohl aufzugskabinenseitig als auch schutzvorrichtungsseitig angeordnet sein.

Wenn zumindest eines der kabinenseitigen oder schutzvorrichtungsseitigen ersten und zweiten Bauteile mit ferromagnetischen Eigenschaften als Magnet wirkt, entstehen zwischen den ersten Bauteilen mit den ferromagnetischen Eigenschaften der Aufzugskabine und den entsprechenden zweiten Bauteilen in der flächigen Schutzvorrichtung eine magnetische Anziehungskraft, über die die entsprechenden ersten und zweiten Bauteile durch das vom Magneten erzeugte Magnetfeld miteinander interagieren. Um die flächige Schutzvorrichtung in ihrer Gebrauchsstellung zu halten, weist die vom Magnet ausgehende Anziehungskraft vorteilhaft eine Stärke auf, die größer als das Gewicht der flächigen Schutzvorrichtung ist. Auf diese Weise kann die flächige Schutzvorrichtung nur von der Magnetkraft in der Gebrauchsstellung gehalten werden.

Es kann ein einziger Magnet in der flächigen Schutzvorrichtung und/oder der Aufzugskabine vorhanden sein, es können aber auch mehrere Magnete an unterschiedlichen Stellen der flächigen Schutzvorrichtung und/oder der Aufzugskabine angeordnet sein. Die magnetische Anziehungskraft weist vorteilhaft eine Stärke auf, die größer als das Gewicht der flächigen Schutzvorrichtung ist. Bei mehreren Magneten ergibt sich der Vorteil, dass diese nacheinander in eine Position gebracht und auch wieder aus dieser entfernt werden können, in der die Magnetkraft wirkt. Die Summe der verwendeten Magnete erzeugt dabei eine Anziehungskraft, die größer als das Gewicht der flächigen Schutzvorrichtung ist. Die von einem einzigen Magneten erzeugte Anziehungskraft beträgt dann aber nur einen Bruchteil der Anziehungskraft der insgesamt verwendeten Magnete, so dass der einzelne Magnet leichter in seine Wirkstellung gebracht und daraus auch wieder entfernt werden kann, als es der Fall wäre, wenn nur ein einzelner Magnet oder wenige mehrere Magneten, aber mit einer jeweils deutlich höheren Anziehungskraft, verwendet würden.

Als flächige Schutzvorrichtung können unterschiedliche Materialien und Zuschnitte verwendet werden. So können beispielsweise textile Materialien als Matten verwendet werden, wie beispielsweise Stoffe oder Vliese, wobei dafür Natur- oder auch Kunstfasern verwendet werden können. Es können auch Folien verwendet werden, insbesondere Kunststofffolien, oder Polstermaterial mit eingearbeiteten Luftkissen. Die flächige Schutzvorrichtung kann mit einer wasserabweisenden Beschichtung versehen sein, beispielsweise mit einer entsprechenden Folie oder Kunststoffbeschichtung. Diese Materialien sind flexibel und passen sich leicht an die Konturen der im Innenraum der Aufzugskabine vorhandenen Bauteile an. Sie können ausreichend robust ausgebildet werden, so dass sie bei einer flächigen Anlage an Oberflächen im Innenraum einer Aufzugskabine ein Verkratzen von Oberflächen im Innenraum der Aufzugskabine vermeiden helfen.

Als flächige Schutzvorrichtungen können aber auch biegesteife Materialien verwendet werden, wie beispielsweise metallische Bleche, Holzplatten, Karton, MDF-Platten, und dergleichen. Solche Materialien können durchaus noch über eine Restelastizität verfügen, sie weisen aber vergleichsweise harte Oberflächen auf, die in der Gebrauchsstellung ein Durchschlagen von Ecken und Kanten von mit der Aufzugskabine transportierten Gegenständen auf die Innenoberflächen von Bauteilen in der Aufzugskabine verhindern oder zumindest abdämpfen.

Schließlich können die genannten Materialien auch auf eine vorteilhafte Weise miteinander kombiniert werden, so beispielsweise Hartmaterialien in der Fläche und textiles Gewebe in einem Falzbereich, in dem die biegesteifen Platten in eine Winkellage zueinander gefaltet werden können, beispielsweise zur Auskleidung von Eckbereichen einer Aufzugskabine.

Nach einer Ausgestaltung der Erfindung sind zumindest zwei als Magnete ausgebildete zweite Bauteile in Quererstreckungsrichtung der flächigen Schutzvorrichtung in der Nähe des seitlichen äußeren Randes der flächigen Schutzvorrichtung angeordnet. Da sich die flächige Schutzvorrichtung über eine größere Breite erstreckt, ist es vorteilhaft, wenn sie nicht nur an einem einzigen Punkt gehalten wird, sondern die Haltekräfte mehr über die Breite der flächigen Schutzvorrichtung verteilt sind. Eine gute Fixierung ergibt sich, wenn die flächige Schutzvorrichtung zumindest an ihren beiden seitlichen gegenüberliegenden Rändern in der Gebrauchsstellung gehalten ist. Es ist natürlich auch möglich, zwischen den seitlichen gegenüberliegenden Rändern einen oder mehrere weitere Magnete anzuordnen.

Nach einer Ausgestaltung der Erfindung ist der zumindest eine Magnet in der Gebrauchsstellung der flächigen Schutzvorrichtung so ausgerichtet, dass die Pole des von ihm erzeugten Magnetfelds eine zumindest annähernd senkrechte Ausrichtung aufweisen. Magnete können hohe Zugkräfte in Richtung der Pole, aber nur kleine Querkräfte in einer Richtung quer zum Magnetfeld übertragen. Da das Eigengewicht die flächige Schutzvorrichtung in eine vertikale Richtung nach unten zieht, werden die vom Magneten erzeugten Magnetkräfte am besten in der Wirkrichtung ihrer maximalen Magnetkraft ausgenutzt, wenn auch die Pole des vom Magneten erzeugten Magnetfelds zumindest annähernd senkrecht ausgerichtet sind.

Nach einer Ausgestaltung der Erfindung sind in der Aufzugskabine Anlageflächen ausgebildet, an denen das zumindest eine schutzvorrichtungsseitige zweite Bauteil mit ferromagnetischen Eigenschaften in der Gebrauchsstellung der flächigen Schutzvorrichtung gehalten ist, wobei die Anlageflächen in einer zumindest annähernd waagerechten Richtung ausgerichtet sind. Durch die zumindest annähernd waagerechte Ausrichtung der Anlageflächen docken das oder die schutzvorrichtungsseitigen zweiten Bauteile mit magnetischen Eigenschaften beim Aufhängen der flächigen Schutzvorrichtung von unten her an den Anlageflächen an und sind dann daran in der Gebrauchsstellung gehalten. Da Magnete nur kleine Querkräfte in einer Richtung quer zum Magnetfeld übertragen, bleiben das oder die schutzvorrichtungsseitigen zweiten Bauteile mit magnetischen Eigenschaften durch die zumindest annähernd waagerechte Ausrichtung der Anlageflächen in ihrer Einbaulage und rutschen nicht über die Dauer ihrer Anbringung nach unten ab.

Nach einer Ausgestaltung der Erfindung sind die Anlageflächen in die Deckenkonstruktion der Aufzugskabine integriert. Wenn der oder die Magnete die Magnetkraft in einer vertikalen Richtung durch Bauteile der Deckenkonstruktion übertragen, trägt die Magnetkraft die flächige Schutzvorrichtung mit einer Haltekraft, die dem Eigengewicht der flächigen Schutzvorrichtung genau entgegengerichtet ist und die auf diese voll genutzt wird, um die flächige Schutzvorrichtung in ihrer Gebrauchsstellung fixiert zu halten.

Nach einer Ausgestaltung der Erfindung ist in der Aufzugskabine zwischen der Kabinenwand und einer abgehängten Sichtdecke eine Schattenfuge ausgebildet, in der das obere Ende der flächigen Schutzvorrichtung in ihrer Gebrauchsstellung eingesteckt gehalten ist. Im oberen Ende befinden sich vorteilhaft zweite Bauteile mit ferromagnetischen Eigenschaften, über die die flächige Schutzvorrichtung magnetisch mit der Aufzugskabine verbunden ist. In der Regel hat eine Kabine eine Rohdecke, die aus Stahlblech gefertigt ist. Die Stahldecke kann beispielsweise aus einem Material mit ferromagnetischen Eigenschaften hergestellt sein und bildet auf diese Weise ein erstes Bauteil mit ferromagnetischen Eigenschaften. Unterhalb dieser Rohdecke kann eine ca. 20 mm bis 150 mm hohe Sichtdecke mit integrierter Beleuchtung in die Aufzugskabine eingebaut sein. Diese Sichtdecke wird aus ästhetischen Gründen häufig aus Edelstahlblechen gefertigt, worauf Magnete nicht halten. Deshalb ist es besonders vorteilhaft, um die Halterung der Schutzmatten mit Magneten realisieren zu können, in der Kabine zwischen der Kabinenwand und der abgehängten Sichtdecke eine Schattenfuge vorzusehen, die beispielsweise eine Breite von bis zu 20 mm, bevorzugt bis zu 10 mm, und nochmals bevorzugt bis zu 5 mm aufweisen kann. In die Schattenfuge kann das obere Ende der Schutzvorrichtung bis in den Bereich des ersten Bauteils mit ferromagnetischen Eigenschaften geschoben werden, so dass das zumindest eine zweite Bauteil mit ferromagnetischen Eigenschaften direkt an der Rohdecke anhaften kann.

Nach einer Ausgestaltung der Erfindung ist das schutzvorrichtungsseitige zumindest eine zweite Bauteil mit ferromagnetischen Eigenschaften im Anlagebereich zur Aufzugskabine mit einer Kratzschutzauflage versehen. Die Kratzschutzauflage besteht aus einem Material, das weicher ist als das Material des zweiten Bauteils mit ferromagnetischen Eigenschaften, wodurch das Risiko geringer ist, dass es durch die Montage und Demontage der flächigen Schutzvorrichtung oder bei Schubbewegungen des zweiten Bauteils mit ferromagnetischen Eigenschaften über kabinenseitige Oberflächen zu Kratzern in der Oberfläche von Bauteilen der Aufzugskabine, wie beispielsweise einer Kabinenwand oder der Kabinendecke, kommen könnte. Als ein weicheres Material kommen beispielsweise textile Auflagen, Filzgleiter, Folien und Bänder, selbstklebende Tapes und dergleichen in Betracht. Es ist auch möglich, das schutzvorrichtungsseitige zweite Bauteil mit ferromagnetischen Eigenschaften in eine Tasche einzustecken, deren Material insbesondere aus den vorgenannten Materialien bestehen kann, insbesondere auch aus dem Material der flächigen Schutzvorrichtung, das zur Bildung einer Tasche zur Aufnahme des zweiten Bauteils mit ferromagnetischen Eigenschaften in diesem Bereich mehrlagig ausgebildet sein kann und wobei die mehreren Materiallagen miteinander verklebt, vernäht oder auf eine andere Weise dauerhaft miteinander verbunden sein können.

Nach einer Ausgestaltung der Erfindung ist das zumindest eine schutzvorrichtungsseitige zweite Bauteil mit ferromagnetischen Eigenschaften an einer Haltevorrichtung aus einem biegesteifen Material befestigt, die mit der übrigen flächigen Schutzvorrichtung verbunden ist. Die Haltevorrichtung kann am oberen Ende der flächigen Schutzvorrichtung nach oben hin über den Teil der flächigen Schutzvorrichtung überstehen, mit dem in der Gebrauchsstellung der flächigen Schutzvorrichtung eine Kabinenwand abgedeckt wird. Die Haltevorrichtung kann aus einem flachen Materialstück bestehen, das gut in einen schmalen Schlitz zwischen der Kabinenwand und der abgehängten Sichtdecke eingeschoben werden kann, der beispielsweise als Schattenfuge ausgebildet ist. Mit der Haltevorrichtung ist das schutzvorrichtungsseitige zweite Bauteil mit ferromagnetischen Eigenschaften bei der Montage und Demontage handlich und kontrolliert zu handhaben. So kann beispielsweise ein Magnet beim Ablösen seitlich mit der Haltevorrichtung gekippt werden, um das Abheben des Magneten von der Anlagefläche zu erleichtern.

Wenn die flächige Schutzvorrichtung selbst aus einem biegesteifen Material hergestellt ist, kann die Haltevorrichtung aus demselben Material bestehen und insbesondere auch einstückig mit diesem durch einen passenden Ausschnitt der Platte verbunden sein. Wenn die flächige Schutzvorrichtung aus einem flexiblen Material besteht, kann die Haltevorrichtung beispielsweise aus einem Hartkunststoff, Aluminium, Stahlblech oder dergleichen hergestellt sein. Die Haltevorrichtung kann dann beispielsweise mit dem flexiblen Material der flächigen Schutzvorrichtung über eine Verklebung, Vernähung, Vernietung, Verschmelzung, ein Klettband eines Klettverschlusses oder eine andere Verbindungstechnik verbunden oder in eine Tasche eingesteckt sein. Bei einer werkzeuglos lösbaren Verbindung wie beispielsweise einem an einem Gurt oder einer Lasche befestigten Klettverschluss kann die räumliche Anordnung der Haltevorrichtung an der flächigen Schutzvorrichtung nach Bedarf geändert werden, beispielsweise, um das Höhenmaß der flächigen Schutzvorrichtung an unterschiedliche Höhenmaße einer Aufzugskabine anzupassen.

Das schutzvorrichtungsseitige zweite Bauteil mit ferromagnetischen Eigenschaften kann auf die Haltevorrichtung aufgeklebt oder an diese angeschraubt sein. An einer Haltevorrichtung können mehrere schutzvorrichtungsseitige zweite Bauteile mit ferromagnetischen Eigenschaften befestigt sein, wenn sich die Haltevorrichtung über einen größeren Anteil der Breite der flächigen Schutzvorrichtung erstreckt, oder es sind mehrere Haltevorrichtungen mit jeweils einem oder mehreren daran befestigten zweiten Bauteilen mit ferromagnetischen Eigenschaften an der flächigen Schutzvorrichtung ausgebildet, die in Abständen zueinander am oberen Rand der flächigen Schutzvorrichtung angeordnet sind.

Nach einer Ausgestaltung der Erfindung sind in der flächigen Schutzvorrichtung Faltlinien und/oder Falzlinien vorgegeben. Die durch eine Falt- und/oder Falzlinie voneinander geteilten Abschnitte einer flächigen Schutzvorrichtung können nach Bedarf entlang der Falt- und/oder Falzlinie zusammenklappt oder aufgefaltet werden. Die Faltlinien und/oder Falzlinien können im Material der flächigen Schutzvorrichtungen vorgesehen sein, die im Bedarfsfall ein einfacheres Einklappen von einzelnen Flügeln der Schutzvorrichtungen relativ zueinander möglich machen.

Die Faltlinien und/oder Falzlinien dienen insbesondere dem Zweck, die flächige Schutzvorrichtung auch über Ecken in der Kabinenwand hinweg und um diese herum aufhängen zu können. Eine herkömmliche Aufzugskabine mit einer rechteckigen Querschnittsform verfügt beispielsweise über die vier Außenecken, über die hinweg die flächige Schutzvorrichtung von der Innenseite einer Kabinenwand zur im Eckbereich anstoßenden Innenseite einer benachbarten Kabinenwand mit einer Faltung positioniert werden kann. Ecken in der Kabinenwand sind häufig auch im Türbereich ausgebildet.

Die Falt- und/oder Falzlinien können in das Material der flächigen Schutzvorrichtung eingearbeitet sein, beispielsweise in Gestalt von Materialschwächungen, vorgebrochenen Kanten, gesteppten Linien und dergleichen. Die eingearbeiteten Falt- und/ oder Falzlinien bilden dann ein Scharnier mit einer Scharnierachse, beispielsweise als Folienscharnier, textiles Scharnier oder dergleichen. Eine Falt- und/oder Falzlinie kann aber auch durch ein oder mehrere körperliche Scharniere mit zwei Scharnierlappen vorgegebenen sein, deren Scharnierachse in der Faltlinie und/oder Falzlinie liegt, wodurch verschiedene Abschnitte der flächigen Schutzvorrichtung durch eine Verdrehung der Winkellage der Scharnierlappen um die Scharnierachse schwenkbar miteinander verbunden sind.

Die Scharniere müssen dabei aber nicht zwingend zweiteilig ausgestaltet sein, sie können auch aus einteiligen biegefähigen Platten bestehen, wie beispielsweise Metallblechen oder Kunststoffplatten, die nicht zum Rückfedern neigen, und die für eine Faltbewegung verbogen werden können. Solche Scharniere können auch zur Stabilisierung von durch eine Falt- und/oder Falzlinie voneinander geteilten Abschnitten einer flächigen Schutzvorrichtung in einer gefalteten Anordnung dienen. Die einteiligen Scharniere werden beim Aufhängen der flächigen Schutzvorrichtung in eine geeignete Form gebogen, um sie an die Innenkontur der Aufzugskabine anzupassen, beispielsweise im Eckbereich. Für den Transport können die aufgefalteten Abschnitte wieder flachgebogen werden. Eine scharnierartige Aussteifung von Faltlinien und/oder Falzlinien ist auch über eine in einer flachen Tasche vorgehaltene pastöse Masse möglich, die nur zäh umformbar ist.

Nach einer Ausgestaltung der Erfindung ist zusätzlich zur flächigen Schutzvorrichtung zumindest eine biegesteife Platte aus einem transparenten und/oder transluzenten Material im Deckenbereich angeordnet. Die im Deckenbereich angeordnete zumindest eine biegesteife Platte überdeckt die Deckenfläche zumindest bereichsweise und schützt dadurch die Unterseite der Decke der Aufzugskabine in der Gebrauchsstellung vor Beschädigungen. Die zumindest eine biegesteife Platte kann die flächige Schutzvorrichtung wahlweise ergänzen, indem sie über geeignete Anschlüsse mit der flächigen Schutzvorrichtung verbunden wird.

Die zumindest eine biegesteife Platte kann auf eine einfache und leicht herstellbare Weise über geeignet ausgestaltete Verbindungen direkt mit der flächigen Schutzvorrichtung verbunden werden. Entsprechende Verbindungen können beispielsweise über Druckknöpfe, Reißverschlüsse, Klettverschlüsse und dergleichen hergestellt werden. Bei einer direkten Verbindung mit der flächigen Schutzvorrichtung kann auf gesonderte Anbauhilfen zur Verbindung der biegesteifen Platte mit der Aufzugskabine verzichtet werden. Die Montage der Schutzvorrichtung einschließlich der biegesteifen Platte wird dadurch deutlich vereinfacht.

Es kann eine Anzahl einzelner biegesteifer Platten mit unterschiedlichen Abmessungen vorgehalten werden, die zumindest näherungsweise den Innenmaßen gebräuchlicher Aufzugskabinen entsprechen und von denen für einen Einsatzfall eine biegesteife Platte, die für den Anwendungsfall zumindest annähernd geeignete Maße aufweist, ausgewählt und verwendet wird. Es können aber auch biegesteife Platten mit Abmessungen vorgehalten werden, die kleiner als die Innenmaße gebräuchlicher Aufzugskabinen sind, wobei diese biegesteifen Platten baukastenartig über geeignete Verbindungen, wie beispielsweise Nut-/Federverbindungen oder Verrastungen, zu einer biegesteifen Platte zusammengefügt werden können, deren Maße dann zumindest im Wesentlichen den Innenmaßen einer in einem Anwendungsfall auszukleidenden Aufzugskabine entsprechen. Baukastenartig vorgehaltene biegesteife Platten können als Paneele beispielsweise Breiten von 40 cm bis 80 cm aufweisen. Es können auch mehrere jeweils einzelne biegesteife Platten mit der flächigen Schutzvorrichtung verbunden werden.

Die verwendeten Platten sind biegesteif im Sinne dieser Erfindung, wenn sie in ihrer Gebrauchsstellung eine zumindest annähernde planare Form beibehalten und nicht nach unten auf eine Weise durchhängen, durch die die Innenhöhe der Aufzugskabine auf eine störende Weise verringert wird, wie das beispielsweise bei Folien oder textilen Stoffen der Fall wäre. Bei ausreichend biegesteifen Platten kann darauf verzichtet werden, das zum Schutz der Decke verwendete Material zu verspannen oder gesonderte Aufhängungen in der Aufzugskabine anzubringen. Eine ausreichende Biegesteifigkeit kann durch die Auswahl eines geeigneten Materials und einer passenden Materialstärke und -form sichergestellt werden. Als Material kann beispielsweise Polycarbonat oder Acrylglas verwendet werden, das auch in einer transparenten oder transluzenten Materialmischung verfügbar ist.

Es können flache Platten verwendet werden, die Platten können allerdings auch eine Trapezform oder Wellenform aufweisen, oder sie sind mit Versteifungsrippen versehen oder als Hohlstegplatte ausgebildet, um eine ausreichende Biegesteifigkeit sicherzustellen. Hohlstegplatten haben ein geringes Gewicht, sie sind auch für größere Innenmaße von Aufzugskabinen ausreichend biegesteif, und sie weisen auch bei stoßweisenden Belastungen eine hohe Widerstandskraft auf, wodurch sie die Innenoberfläche einer Decke einer Aufzugskabine gut gegen Beschädigungen schützen.

Die biegesteife Platte ist transparent oder transluzent, um die üblicherweise im Deckenbereich angeordnete Innenbeleuchtung der Aufzugskabine auch dann nutzen zu können, wenn die flächige Schutzvorrichtung zusammen mit einer im Deckenbereich angeordneten biegesteifen Platte in die Aufzugskabine eingebaut ist. Wenn die biegesteifen Platten über ihre gesamte Fläche hinweg transparent oder transluzent ausgestaltet sind, ist es nicht erforderlich, die Position durchsichtiger Bereiche einer Deckenverkleidung an die Position der in einer Aufzugskabine verwendeten Beleuchtung für einen Einsatzfall individuell anzupassen. Auf den Einbau einer zusätzlichen Beleuchtung kann dadurch verzichtet werden.

Nach einer Ausgestaltung der Erfindung ist an der Haltevorrichtung ein Verbindungsmittel zur Verbindung der Haltevorrichtung mit der biegesteifen Platte ausgebildet. Über das Verbindungsmittel kann die biegesteife Platte im Gebrauchsfall mit der Haltevorrichtung verbunden werden. Bei den Verbindungsmittel kann es sich beispielsweise um einen einfachen Profilschenkel handeln, der in einer zumindest annähernd horizontalen Richtung von der Fläche der Innenwand der Aufzugskabine in den Innenraum weisend von der Haltevorrichtung absteht und auf den die biegesteife Platte aufgelegt wird, um diese in ihrer Gebrauchsstellung zu montieren. Natürlich sind auch andere geeignete Verbindungsmittel zusätzlich oder alternativ möglich. Der Kontakt zwischen der biegesteifen Platte und der Haltevorrichtung kann durch zusätzliche Verbindungsmittel gestärkt werden, wie beispielsweise hakenartige Verbindungen, Rastnasen, Klemmvorrichtungen, Nut-/Federverbindungen, magnetische Verbindungen, und dergleichen. Nach einer Ausgestaltung der Verbindung lässt das Verbindungsmittel einen Längenausgleich in Querrichtung zwischen der Haltevorrichtung und der biegesteifen Platte zu, um die relative Position dieser Bauteile zueinander im Bedarfsfall an die vorgegebene Einbausituation in einer Aufzugskabine und insbesondere die vorgegebenen Innenmaße anzupassen.

Nach einer Ausgestaltung der Erfindung ist die im Deckenbereich angeordnete biegesteife Platte mittels einer Haltevorrichtung aus einem biegesteifen Material in der Aufzugskabine in der Gebrauchsstellung gehalten, wobei die Haltevorrichtung ein drittes Bauteil mit ferromagnetischen Eigenschaften aufweist und die Haltevorrichtung von einer vom dritten Bauteil ausgehenden oder auf das dritte Bauteil einwirkenden magnetischen Kraft in einer Schattenfuge zwischen der Kabinenwand und einer abgehängten Sichtdecke eingesteckt gehalten ist. Die biegesteife Platte muss also nicht zwingend über das Befestigungsmittel in der Gebrauchsstellung gehalten werden, von dem auch die flächige Schutzvorrichtung gehalten ist. Es ist vielmehr möglich, für die biegesteife Platte eine eigene Haltevorrichtung vorzusehen, die von einer Magnetkraft in der Gebrauchsstellung gehalten wird, wobei dann diese gesonderte Haltevorrichtung ebenfalls in die Schattenfuge eingesteckt werden kann, um die biegesteife Platte in der Gebrauchsstellung in der Aufzugskabine zu montieren. Die für die Halterung der biegesteifen Platte zusätzlich benötigte Magnetkraft kann dann über die gesonderte Haltevorrichtung bedarfsgerecht erzeugt werden. Die die biegesteife Platte haltende Haltevorrichtung, die nicht mit der flächigen Schutzvorrichtung verbunden ist, kann separat und unabhängig von der Halterung der flächigen Schutzvorrichtung montiert werden. Die Montage der jeweiligen Haltevorrichtungen kann insbesondere nacheinander erfolgen, sie wird dadurch vereinfacht. Es kann auch in jedem Einsatzfall entschieden werden, ob eine biegesteife Platte an der Kabinendecke montiert werden soll oder nicht. Die separaten Haltevorrichtungen für die flächige Schutzvorrichtung einerseits und die biegesteife Platte andererseits können parallel nebeneinander oder versetzt hintereinander in ihrer Halteposition angeordnet sein, insbesondere in der Schattenfuge.

Nach einer Ausgestaltung der Erfindung weist die Schutzvorrichtung einen zusätzlichen Fußbodenschutz auf. Der Fußbodenschutz kann aus einer Schutzmatte bestehen, die aus einem Kautschuk oder Kunststoffmaterial hergestellt ist. Die Schutzmatte kann auf dem Boden der Aufzugskabine ausgerollt oder als Platte ausgelegt werden. Wenn schwerere Gegenstände mit der Aufzugskabine befördert werden sollen, können anstelle oder zusätzlich zu der Schutzmatte dickere, insbesondere auch mehrteilige Bodenelemente auf dem Fußboden der Aufzugskabine ausgelegt werden. Die dickeren Bodenelemente können eine Materialstärke von beispielsweise 10-15 mm aufweisen. Die Bodenelemente können formschlüssig und/oder kraftschlüssig miteinander verbunden sein, um beim Gebrauch nicht zu verrutschen. Im Türbereich können die Bodenelemente eine Abschrägung aufweisen, um die Stolpergefahr in dem Bereich zu reduzieren. Durch die Abschrägung können auf Rollen bewegte Gegenstände leichter in die Aufzugskabine hinein und wieder herausgerollt werden. Die Randbereiche der Bodenelemente können insbesondere in Türbereich auch farblich gegenüber der übrigen Oberfläche abgesetzt sein, um vor einer Stolpergefahr zu warnen.

Nach einer Ausgestaltung der Erfindung ist die flächige Schutzvorrichtung bei Nichtgebrauch in einer als Steighilfe ausgebildeten Transportbox gelagert. Um als Steighilfe dienen zu können, muss die Transportbox eine Festigkeit aufweisen, bei der eine Person darauf stehen kann, ohne dass sich die Transportbox bleibend verformt. Die als Steighilfe ausgebildete Transportbox kann bei der Montage und Demontage der flächigen Schutzvorrichtung in einer Aufzugskabine auf den Boden gelegt und von einer Person bestiegen werden, um die flächige Schutzvorrichtung leichter in die Gebrauchsstellung bringen oder diese daraus wieder herausnehmen zu können.

Nach einer Ausgestaltung der Erfindung sind an der Transportbox Förderhilfen angebracht. Als Förderhilfen sind Rollen oder Räder anzusehen, über die das Gewicht der Transportbox zumindest teilweise auf dem Boden abgestützt ist. Als weitere Förderhilfen kommen auch ein oder mehrere Handgriffe in Betracht, mit denen die Handhabung der Transportbox vereinfacht ist.

Die Erfindung bezieht sich somit auch auf eine flächige erfindungsgemäß ausgestaltete Schutzvorrichtung, die als ein Bestandteil eines modular aufgebauten Umzugspakets nutzbar ist. Das Umzugspaket kann die folgenden Komponenten umfassen:
1. eine flächige erfindungsgemäß ausgestaltete Schutzvorrichtung zum Schutz der Kabinenwände einer Aufzugskabine,
2. eine erfindungsgemäße magnetische Halterung zur Befestigung von flächigen Schutzvorrichtungen in einer Aufzugskabine,
3. eine biegesteife Platte als Schutzauskleidung zum Schutz der Kabinendecke einer Aufzugskabine,
4. einen Fußbodenschutz für den Boden einer Aufzugskabine, und
5. eine Transportbehältnis für den Transport und die Lagerung einer Schutzauskleidung von Aufzügen.

Um zumindest eine flächige Schutzvorrichtung nach der Lehre der vorliegenden Erfindung in einer Aufzugskabine anordnen zu können, ist es vorteilhaft, wenn die Aufzugskabine für magnetische Halter von Schutzmatten geeignet ausgestaltet ist. Das modular aufgebaute Umzugspaket ist vorteilhaft so aufgebaut, dass eine Grundausstattung festgelegt werden kann und alle anderen Module als Zusatzbausteine hinzukonfiguriert werden können.

Weitere Merkmale der Erfindung ergeben sich aus den Ansprüchen, den Figuren und der gegenständlichen Beschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar.

Die Erfindung wird nun anhand eines bevorzugten Ausführungsbeispiels sowie unter Bezugnahme auf die beigefügten Zeichnungen näher erläutert.

Es zeigen:
- Fig. 1:: eine Aufzugskabine einer Aufzugsanlage in einer schematischen Schnittansicht,
- Fig. 2:: einen vergrößerten Ausschnitt des Kreises II in Fig. 1,
- Fig. 3:: einen Ausschnitt einer Deckenkonstruktion mit einer biegesteifen Platte,
- Fig. 4:: einen Querschnitt durch eine Aufzugskabine,
- Fig. 5a:: eine stirnseitige Ansicht einer Haltevorrichtung, und
- Fig. 5b:: eine Ansicht auf eine Längsseite einer Haltevorrichtung.

In Fig. 1 ist eine Aufzugskabine 2 einer Aufzugsanlage in einer schematischen Schnittansicht gezeigt. Die Aufzugskabine 2 verfügt über eine Kabinenwand 4 mit einer Innenseite 6. Die Innenseite 6 der Kabinenwand 4 ist zum Innenraum 20 der Aufzugskabine 2 hin mit einer flächigen Schutzvorrichtung 8 abgedeckt, die vor die Kabinenwand 4 gehängt ist. Die flächige Schutzvorrichtung 8 ist über Befestigungsmittel mit der Aufzugskabine 2 verbunden.

Die Aufzugskabine 2 ist zumindest in ihrem oberen Bereich mit zumindest einem ersten Bauteil 10 mit ferromagnetischen Eigenschaften versehen. Im Ausführungsbeispiel handelt es sich bei dem ersten Bauteil 10 mit ferromagnetischen Eigenschaften um die Rohdecke 16 der Aufzugskabine 2, die aus Stahlblech gefertigt ist. Die Stahldecke kann beispielsweise aus einem Material mit ferromagnetischen Eigenschaften hergestellt sein und bildet auf diese Weise das erstes Bauteil 10 mit ferromagnetischen Eigenschaften.

Die flächige Schutzvorrichtung 8 ist mit zumindest einem zweiten Bauteil 12 mit ferromagnetischen Eigenschaften versehen. Das schutzvorrichtungsseitige zweite Bauteil 12 mit ferromagnetischen Eigenschaften befindet sich in der in Fig. 1 gezeigten Gebrauchsstellung der flächigen Schutzvorrichtung 8 in der Aufzugskabine 2 im Bereich des kabinenseitigen ersten Bauteils 10 mit ferromagnetischen Eigenschaften.

Das zweite Bauteil 12 mit ferromagnetischen Eigenschaften ist an der Haltevorrichtung 18 befestigt, die wiederum mit der flächigen Schutzvorrichtung 8 verbunden ist. Durch die Verbindung der Haltevorrichtung 18 und dem damit verbundenen zweiten Bauteil 12 mit der flächigen Schutzvorrichtung 8 sind diese ein Bestandteil der flächigen Schutzvorrichtung 8. Im gezeigten Ausführungsbeispiel ist das schutzvorrichtungsseitige und zweite Bauteil 12 mit ferromagnetischen Eigenschaften als Magnet 14 ausgeführt.

Durch die von diesem Magneten 14 erzeugte magnetische Anziehungskraft interagieren die ersten und zweiten Bauteile 10, 12 miteinander in der Weise, dass der Magnet 14 an der aus einem magnetischen Stahl gefertigten Rohdecke 16 anhaftet. Wenn die vom Magneten 14 erzeugte Magnetkraft eine Stärke aufweist, die größer als das Gewicht der flächigen Schutzvorrichtung 8 ist, hält der Magnet 14 die flächige Schutzvorrichtung 8 in ihrer in Fig. 1 gezeigten Gebrauchsstellung.

Die Fig. 2 zeigt einen vergrößerten Ausschnitt des Kreises II in Fig. 1. In der vergrößerten Ansicht sind die Pole N, S des Magneten 14 eingezeichnet. In der Ansicht ist erkennbar, dass der Magnet 14 in der Gebrauchsstellung der flächigen Schutzvorrichtung 8 so ausgerichtet ist, dass die Pole N, S des von ihm erzeugten Magnetfelds eine zumindest annähernd senkrechte Ausrichtung aufweisen.

In der Aufzugskabine 2 sind Anlageflächen 24 ausgebildet, an denen das zumindest eine schutzvorrichtungsseitige zweite Bauteil 12 mit ferromagnetischen Eigenschaften in der Gebrauchsstellung der flächigen Schutzvorrichtung 8 gehalten ist, wobei die Anlageflächen 24 in einer zumindest annähernd waagerechten Richtung ausgerichtet sind. Die Anlageflächen 24 sind in die Deckenkonstruktion der Aufzugskabine 2 integriert. In der Aufzugskabine 2 ist zwischen der Kabinenwand 4 und einer abgehängten Sichtdecke 26 eine Schattenfuge 22 ausgebildet, in der mit der Haltevorrichtung 18 das obere Ende der flächigen Schutzvorrichtung 8 in ihrer Gebrauchsstellung eingesteckt gehalten ist.

In Fig. 3 ist erkennbar, dass zusätzlich zur flächigen Schutzvorrichtung 8 zumindest eine biegesteife Platte 28 im Deckenbereich angeordnet ist. Die Platte 28 besteht bevorzugt aus einem transparenten und/oder transluzenten Material. An der die biegesteife Platte 28 haltenden Haltevorrichtung 18 ist ein Verbindungsmittel 30 zur Verbindung der Haltevorrichtung 18 mit der biegesteifen Platte 28 ausgebildet. Das Verbindungsmittel 30 ist im gezeigten Ausführungsbeispiel ein Profilschenkel, der sich in einer zumindest annähernd waagerechten Richtung von der Haltevorrichtung 18 weg in einer Richtung entlang der Sichtdecke 26 erstreckt. Die biegesteige Platte 28 ist mit dem Verbindungsmittel 30 verbunden und wird von diesem gehalten. Die im Deckenbereich angeordnete biegesteife Platte 28 ist im gezeigten Ausführungsbeispiel mittels einer Haltevorrichtung 18 aus einem biegesteifen Material in der Aufzugskabine 2 in der Gebrauchsstellung gehalten. Die die biegesteife Platte 28 haltende erste Haltevorrichtung 18 ist im Ausführungsbeispiel parallel neben einer weiteren zweiten Haltevorrichtung 18, die die flächige Schutzvorrichtung 8 hält, in die Schattenfuge 22 eingesteckt. Abweichend vom Ausführungsbeispiel können die beiden Haltevorrichtungen 18 aber auch hintereinander in die Schattenfuge 22 eingesteckt sein. die Haltevorrichtung 18 weist ein damit verbundenes drittes Bauteil 32 mit ferromagnetischen Eigenschaften auf, das im Ausführungsbeispiel als ein Magnet 14 ausgebildet ist. Die Haltevorrichtung 18 wird von einer vom dritten Bauteil 32 ausgehenden magnetischen Kraft in der Schattenfuge 22 zwischen der Kabinenwand 4 und der abgehängten Sichtdecke 26 eingesteckt gehalten. Abweichend vom Ausführungsbeispiel kann ein Verbindungsmittel 30 auch mit der zweiten Haltevorrichtung 18 verbunden sein, so dass auf eine gesonderte erste Haltevorrichtung 18 verzichtet werden kann.

In Fig. 4 ist ein Querschnitt durch eine Aufzugskabine 2 gezeigt. Die Innenseiten 6 der drei geschlossenen Kabinenwände 4 sind jeweils mit einer flächigen Schutzvorrichtung 8 abgedeckt. Im Übergangsbereich von den Kabinenwänden 4 zur Aufzugstür 32 sind die flächigen Schutzvorrichtungen 8 um jeweilige Ecken herum geknickt. In den flächigen Schutzvorrichtungen 8 sind dazu Faltlinien 34 und/oder Falzlinien vorgegeben. Die Faltlinien 34 sind im Ausführungsbeispiel durch dort eingearbeitete Scharniere verstärkt.

In der Fig. 5a ist eine Ansicht auf eine Haltevorrichtung 18 von der Stirnseite und in der Fig. 5b von der Längsseite her gezeigt. Auf die Haltevorrichtung 18 sind zwei Magnete 14 aufgesetzt. Zusätzlich sind auf die Außenfläche der Haltevorrichtung 18 noch Filzstreifen 36 aufgelegt, die die Anlageflächen 24 vor einem Verkratzen schützen. An der Haltevorrichtung 18 ist ein Bügel 38 ausgebildet, über die eine oder mehrere Laschen 40 übergelegt werden können, die mit einer flächigen Schutzvorrichtung 8 verbunden sind und diese tragen. Die Laschen 40 können längsverstellbar sein, beispielsweise mit einem Klettverschluss, um die Höhe, in der eine flächige Schutzvorrichtung 8 gehalten ist, anpassen zu können.

Die Erfindung ist nicht auf das vorstehende Ausführungsbeispiel beschränkt. Dem Fachmann bereitet es keine Schwierigkeiten, das Ausführungsbeispiel auf eine ihm geeignet erscheinende Weise abzuwandeln, um es an einen konkreten Anwendungsfall anzupassen.

### Bezugszeichenliste

- 2: Aufzugskabine
- 4: Kabinenwand
- 6: Innenseite
- 8: Schutzvorrichtung
- 10: kabinenseitiges erstes Bauteil
- 12: schutzvorrichtungsseitiges zweites Bauteil
- 14: Magnet
- 16: Rohdecke
- 18: Haltevorrichtung
- 20: Innenraum der Aufzugskabine
- 22: Schattenfuge
- 24: Anlagefläche
- 26: Sichtdecke
- 28: Platte
- 30: Verbindungsmittel
- 32: Aufzugstür
- 34: Faltlinie
- 36: Filzstreifen
- 38: Bügel
- 40: Lasche

## Patentansprüche

1. Aufzugskabine (2) einer Aufzugsanlage mit einer vor der Innenseite (6) zumindest einer Kabinenwand (4) angeordneten flächigen Schutzvorrichtung (8), die über Befestigungsmittel mit der Aufzugskabine (2) verbunden ist, **dadurch gekennzeichnet, dass** die Aufzugskabine (2) zumindest in ihrem oberen Bereich mit zumindest einem ersten Bauteil (10) mit ferromagnetischen Eigenschaften versehen ist, die flächige Schutzvorrichtung (8) mit zumindest einem zweiten Bauteil (12) mit ferromagnetischen Eigenschaften versehen ist, das schutzvorrichtungsseitige zweite Bauteil (12) mit ferromagnetischen Eigenschaften sich in der Gebrauchsstellung der flächigen Schutzvorrichtung (8) in der Aufzugskabine (2) im Bereich des kabinenseitigen ersten Bauteils (10) mit ferromagnetischen Eigenschaften befindet, zumindest eines der kabinenseitigen und/oder schutzvorrichtungsseitigen ersten und zweiten Bauteile (10, 12) mit ferromagnetischen Eigenschaften als Magnet (14) wirkt, und die ersten und zweiten Bauteile (10, 12) mit ferromagnetischen Eigenschaften durch eine vom Magneten (14) erzeugte magnetische Anziehungskraft miteinander interagieren, die eine Stärke aufweist, die größer als das Gewicht der flächigen Schutzvorrichtung (8) ist.

2. Aufzugskabine (2) nach Anspruch 1, **dadurch gekennzeichnet, dass** zumindest zwei als Magnete (14) ausgebildete zweite Bauteile (12) in Quererstreckungsrichtung der flächigen Schutzvorrichtung (8) in der Nähe des seitlichen äußeren Randes der flächigen Schutzvorrichtung (8) angeordnet sind.

3. Aufzugskabine (2) nach Anspruch 1 oder 2, **dadurch gekennzeichnet, dass** der zumindest eine Magnet (14) in der Gebrauchsstellung der flächigen Schutzvorrichtung (8) so ausgerichtet ist, dass die Pole des von ihm erzeugten Magnetfelds eine zumindest annähernd senkrechte Ausrichtung aufweisen.

4. Aufzugskabine (2) nach einem der vorhergehenden Ansprüche, **dadurch gekennzeichnet, dass** in der Aufzugskabine (2) Anlageflächen (24) ausgebildet sind, an denen das zumindest eine schutzvorrichtungsseitige zweite Bauteil (12) mit ferromagnetischen Eigenschaften in der Gebrauchsstellung der flächigen Schutzvorrichtung (8) gehalten ist, wobei die Anlageflächen (24) in einer zumindest annähernd waagerechten Richtung ausgerichtet sind.

5. Aufzugskabine (2) nach Anspruch 4, **dadurch gekennzeichnet, dass** die Anlageflächen (24) in die Deckenkonstruktion der Aufzugskabine (2) integriert sind.

6. Aufzugskabine (2) nach einem der vorhergehenden Ansprüche, **dadurch gekennzeichnet, dass** in der Aufzugskabine (2) zwischen der Kabinenwand (4) und einer abgehängten Sichtdecke (26) eine Schattenfuge (22) ausgebildet ist, in der das obere Ende der flächigen Schutzvorrichtung (8) in ihrer Gebrauchsstellung eingesteckt gehalten ist.

7. Aufzugskabine (2) nach einem der vorhergehenden Ansprüche, **dadurch gekennzeichnet, dass** das schutzvorrichtungsseitige zumindest eine zweite Bauteil (12) mit ferromagnetischen Eigenschaften im Anlagebereich zur Aufzugskabine (2) mit einer Kratzschutzauflage versehen ist.

8. Aufzugskabine (2) nach einem der vorhergehenden Ansprüche, **dadurch gekennzeichnet, dass** das zumindest eine schutzvorrichtungsseitige zweite Bauteil (12) mit ferromagnetischen Eigenschaften an einer Haltevorrichtung (18) aus einem biegesteifen Material befestigt ist, die mit der übrigen flächigen Schutzvorrichtung (8) verbunden ist.

9. Aufzugskabine (2) nach einem der vorhergehenden Ansprüche, **dadurch gekennzeichnet, dass** in der flächigen Schutzvorrichtung (8) Faltlinien und/oder Falzlinien vorgegeben sind.

10. Aufzugskabine (2) nach einem der vorhergehenden Ansprüche, **dadurch gekennzeichnet, dass** zusätzlich zur flächigen Schutzvorrichtung (8) zumindest eine biegesteife Platte (28) aus einem transparenten und/oder transluzenten Material im Deckenbereich angeordnet ist.

11. Aufzugskabine (2) nach den vorhergehenden Ansprüchen 8 und 10, **dadurch gekennzeichnet, dass** an der Haltevorrichtung (18) ein Verbindungsmittel (30) zur Verbindung der Haltevorrichtung (18) mit der biegesteifen Platte (28) ausgebildet ist.

12. Aufzugskabine (2) nach Anspruch 10 , **dadurch gekennzeichnet, dass** die im Deckenbereich angeordnete biegesteife Platte (28) mittels einer Haltevorrichtung (18) aus einem biegesteifen Material in der Aufzugskabine (2) in der Gebrauchsstellung gehalten ist, wobei die Haltevorrichtung (18) ein drittes Bauteil (32) mit ferromagnetischen Eigenschaften aufweist und die Haltevorrichtung (18) von einer vom dritten Bauteil (32) ausgehenden oder auf das dritte Bauteil (32) einwirkenden magnetischen Kraft in einer Schattenfuge zwischen der Kabinenwand (4) und einer abgehängten Sichtdecke (26) eingesteckt gehalten ist.

13. Aufzugskabine (2) nach einem der vorhergehenden Ansprüche, **dadurch gekennzeichnet, dass** die flächige Schutzvorrichtung (8) einen zusätzlichen Fußbodenschutz aufweist.

14. Flächige Schutzvorrichtung (8) für eine Aufzugskabine (2) einer Aufzugsanlage, **dadurch gekennzeichnet, dass** die flächige Schutzvorrichtung (8) mit zumindest einem zweiten Bauteil (12) mit ferromagnetischen Eigenschaften versehen ist, das schutzvorrichtungsseitige zweite Bauteil (12) mit ferromagnetischen Eigenschaften dazu bestimmt ist, die flächige Schutzvorrichtung (8) unter der Einwirkung einer Magnetkraft in einer Gebrauchsstellung zu halten.

15. Flächige Schutzvorrichtung (8) nach Anspruch 14, **dadurch gekennzeichnet, dass** die flächige Schutzvorrichtung (8) nach den kennzeichnenden Merkmalen der Ansprüche 2, 3, 7, 8 oder 9 ausgestaltet ist.

16. Flächige Schutzvorrichtung (8) nach Anspruch 14 oder 15, **dadurch gekennzeichnet, dass** die flächige Schutzvorrichtung (8) bei Nichtgebrauch in einer als Steighilfe ausgebildeten Transportbox gelagert ist.

17. Flächige Schutzvorrichtung (8) nach Anspruch 16, **dadurch gekennzeichnet, dass** an der Transportbox Förderhilfen angebracht sind.
